# EUROPÄISCHE PATENTSCHRIFT

(11) **EP 1 274 050 B1**
(45) Veröffentlichungstag und Bekanntmachung des Hinweises auf die Patenterteilung: **10.10.2007**
(21) Anmeldenummer: 02013341.9
(22) Anmeldetag: 19.06.2002
(51) Int. Cl.: G07F 17/32, G07D 11/00

(54) **Verfahren zur Verschlüsselung von Daten, die von einer peripheren Baugruppe an eine Steuereinheit eines münzbetätigten Automaten gesandt werden**
Method for enciphering data, which is sent from a peripheral module to a control unit of a coin-feed apparatus
Procédé de chiffrage de données, qui sont envoyées par un groupe périphérique à une unité de contrôle d'une machine actionnée par des pièces de monnaie

(30) Priorität: 05.07.2001 DE 10132052; 07.03.2002 DE 10210173
(43) Veröffentlichungstag der Anmeldung: 08.01.2003
(73) Patentinhaber: adp Gauselmann GmbH, 32339 Espelkamp (DE)
(72) Erfinder:
(74) Vertreter: Borchert, Uwe Rudolf

(56) Entgegenhaltungen:
- US-A- 5 464 087
- US-A- 5 737 418
- US-A- 5 918 720

## Beschreibung

Die Erfindung bezieht sich auf ein Verfahren zur Verschlüsselung von Daten, die von einer peripheren Baugruppe an eine Steuereinheit eines münzbetätigten Automaten gesandt werden gemäß den Patentansprüchen 1 oder 2.

Aus der DE 199 47 421 ist ein münzbetätigter Unterhaltungsautomat mit einer Steuereinheit und einer Münzeinheit, bestehend aus einem elektronischen Münzprüfer mit zugeordneten münzindividuellen Münzstapelrohren, denen jeweils bodenseitig eine Auszahlvorrichtung zugeordnet ist, bekannt. In der den elektronischen Münzprüfer mit der Steuereinheit verbindenden Leitungsvielfalt, ist ein Konverter angeordnet zum Zweck, münzprüferausgangsseitige Signale einem neuen Ereignis anzupassen. Durch den Einsatz des Konverters wird es während der Währungsumstellung von DM auf EURO ermöglicht, vorhandene münzbetätigte Unterhaltungsautomaten weiterhin störungsfrei zu benutzen, wenn Euro-Münzen zugeführt werden, obwohl die münzbetätigten Unterhaltungsautomaten für die Annahme von DM-Münzen konzipiert waren.

Die US 5 737 418 beschreibt ein Verfahren zur Validierung von Zahlungsmitteln, wobei Validierungsdaten einer Banknote verschlüsselt übertragen werden. Die Validierungsdaten umfassen den Wert der Banknote und das Herkunftsland der Banknote. Die Verschlüsselung erfolgt über ein Schlüsselwort, welches aus einer Tabelle anhand eines Pointers gewählt wird. Nach einem Verschlüsselungsvorgangs wird der Pointer mit Hilfe eines Adders versetzt, so dass der Pointer auf ein anderes Schlüsselwort für den nächsten Verschlüsselungsvorgang zeigt. Der Adder wird nach dem Verschlüsselungsvorgang aus einem Wert, der die Anzahl bisher vorgenommener Transaktionen beinhaltet, nämlich die Anzahl der entgegengenommenen Banknoten, und aus den Validierungsdaten erzeugt.

Aufgabe der vorliegenden Erfindung ist es, den Datentransport zwischen einer peripheren Baugruppe und einer Steuereinheit eines münzbetätigten Unterhaltungsautomaten gegen mögliche Manipulation zu sichern.

Diese Aufgabe wird erfindungsgemäß durch die Merkmale der Patentansprüche 1 oder 2 gelöst.

Weitergehende vorteilhafte Ausgestaltungen sind den Unteransprüchen entnehmbar.

Das erfindungsgemäße Verfahren weist den Vorteil auf, dass aufgrund des gesicherten Datentransfers zwischen einer peripheren Baugruppe, z. B. einem elektronischen Münzprüfer, und einer Steuereinheit eines münzbetätigten Unterhaltungsautomaten ein mechanischer und/oder elektrischer Angriff auf Kontaktstellen zum Verändern von Signalen nicht zum Erfolg führt. Durch den sich ständig verändernden Sicherheitsschlüssel, der von der Steuereinheit an den Münzprüfer ausgegeben wird, ist ein Ausspähen des möglichen Verfahrens durch Dritte erschwert und kann nur unter größtem Einsatz von Messmitteln nachvollzogen werden. Ein Ausspähen der erforderlichen Daten vor Ort an einem in Betrieb befindlichen münzbetätigten Unterhaltungsautomaten ist somit ausreichend erschwert und verhindert eine Manipulation an den von dem Münzprüfer an die Steuereinheit übermittelten Wertimpulsen, die zur Veränderung eines Guthabenzählers am münzbetätigten Unterhaltungsautomaten führen.

Seitens der Steuereinheit des münzbetätigten Unterhaltungsautomaten wird an eine Steuerung des als Münzprüfers ausgebildeten peripheren Baugruppe eine Transaktionszahl übermittelt. Die Steuerung der als Münzprüfer ausgebildeten peripheren Baugruppe sendet bei keinem Vorliegen eines Münzwertes eine Antwort ohne eine Echtheitszahl an die Steuereinheit zurück. Seitens der Steuereinheit wird erkannt, daß kein Münzwert vorliegt und die Steuereinheit übersendet die zuvor gesendete Transaktionszahl wiederholt an die als Münzprüfer ausgebildete periphere Baugruppe. Beim Vorliegen eines Münzwertes an der als Münzprüfer ausgebildeten peripheren Baugruppe wird aus der von der Steuereinheit der Steuerung des Münzprüfers zugesandten Transaktionszahl mit dem ermittelten Wert des zugeführten und akzeptierten Zahlungsmittels und mindestens einer weiteren, der Steuereinheit bekannten Konstanten, eine Echtheitszahl nach einem vorgegebenen Algorithmus von der einen Mikrocomputer umfassenden Steuerung der peripheren Baugruppe gebildet. Von der Steuerung der peripheren Baugruppe, z. B. des Münzprüfers, wird nachfolgend die Echtheitszahl und der Wert des entgegengenommenen Zahlungsmittels an die Steuereinheit übermittelt. Von der Steuereinheit wird geprüft, ob der in der Echtheitszahl transportierte Wert des Zahlungsmittels mit dem übermittelten Wert übereinstimmt. Nur bei einer Übereinstimmung zwischen dem Wert des Zahlungsmittels, der übermittelt wurde, und dem aus der Echtheitszahl ermittelten Wert wird von der Steuereinheit der Guthabenzähler um den übermittelten Wert des akzeptierten Zahlungsmittels, z. B. Münzen, erhöht. Der Steuereinheit sind der verwandte Algorithmus als auch die Konstante zur Bildung der Echtheitszahl bekannt.

Die verwandte Konstante kann zum Beispiel aus dem Tagesdatum, der Uhrzeit und/oder der Seriennummer der peripheren Baugruppe, z. B. Münzprüfer, Chipkartenleser, Schreibein-heit, oder Banknotenakzeptor, gebildet werden.

Die seitens der Steuereinheit an die periphere Baugruppe übermittelte Transaktionszahl wird von einem Zufallsgenerator gebildet. Die verwandte Echtheitszahl hat eine Größe von 2 Byte.

In einer weiteren erfindungsgemäßen Ausgestaltung wird seitens der Steuereinheit periodisch eine durch einen Pseudozufallsgenerator gebildete Transaktionszahl ermittelt und an die einen Mikrocontroller umfassende Steuerung der peripheren Baugruppe, z. B. dem Münzprüfer, übermittelt. Seitens der Steuerung der peripheren Baugruppe, z.B. dem Münzprüfer, wird aus der Transaktionszahl, dem ermittelten Wert und mindestens einer weiteren Konstanten eine Echtheitszahl gebildet. Die Echtheitszahl und zusätzlich der ermittelte Wert der akzeptierten Zahlungsmittel werden an die Steuereinheit übermittelt. Seitens der Steuereinheit wird anhand des im Klartext erhaltenen Wertes des akzeptierten zahlungsmittels, der vorher ermittelten und der Steuereinheit zugesandten Transaktionszahl, der Konstanten und anhand des bekanntes Algorithmus die Echtheitszahl gebildet. Die von der Steuereinheit gebildete Echtheitszahl wird von dieser mit der zugesandten Echtheitszahl verglichen. Bei einer Übereinstimmung wird der im Klartext übermittelte Wert des Zahlungsmittels im Guthabenzähler der Steuereinheit kumuliert.

## Patentansprüche

1. Verfahren zur Verschlüsselung von Daten, die von einer Steuerung einer peripheren Baugruppe an eine Steuereinheit eines münzbetätigten Automaten gesandt werden, wobei die Steuereinheit mindestens einen Guthabenzähler umfasst, dem Anzeigemittel zugeordnet sind, wobei die Steuereinheit eine von einem Zufallsgenerator gebildete Transaktionszahl wiederholt an die Steuerung übermittelt, die Steuerung eine Konstante aus der Seriennummer der peripheren Baugruppe oder aus dem Datum oder aus beidem bildet, und die Steuerung, wenn ein Zahlungswert eines der peripheren Baugruppe zugeführten und akzeptierten Zahlungsmittels vorliegt, aus der Transaktionszahl, dem ermittelten Zahlungswert und der Konstanten eine Echtheitszahl nach einem vorgegebenen Algorithmus bildet, die Steuerung die Echtheitszahl und den ermittelten Zahlungswert an die Steuereinheit übermittelt, die Steuereinheit überprüft, ob der in der Echtheitszahl übermittelte Zahlungswert mit dem übermittelten Zahlungswert identisch ist, und die Steuereinheit bei einer Übereinstimmung der Zahlungswerte den übermittelten Zahlungswert im Guthabenzähler des Automaten kumuliert.

2. Verfahren zur Verschlüsselung von Daten, die von einer Steuerung einer peripheren Baugruppe an eine Steuereinheit eines münzbetätigten Automaten gesandt werden, wobei die Steuereinheit mindestens einen Guthabenzähler umfasst, dem Anzeigemittel zugeordnet sind, wobei die Steuereinheit periodisch eine durch einen Pseudozufallsgenerator gebildete Transaktionszahl ermittelt und an die Steuerung übermittelt, die Steuerung eine Konstante aus der Seriennummer der peripheren Baugruppe oder aus dem Datum oder aus beidem bildet, und die Steuerung, wenn ein Zahlungswert eines der peripheren Baugruppe zugeführten und akzeptierten Zahlungsmittels vorliegt, aus der Transaktionszahl, dem ermittelten Zahlungswert und der Konstanten eine Echtheitszahl nach einem vorgegebenen Algorithmus bildet, die Steuerung die Echtheitszahl und den ermittelten Zahlungswert an die Steuereinheit übermittelt, die Steuereinheit ebenfalls aus der Transaktionszahl, dem übermittelten Zahlungswert und der Konstanten nach dem vorgegebenen Algorithmus die Echtheitszahl ermittelt und überprüft, ob die ermittelte Echtheitszahl mit der übermittelten Echtheitszahl identisch ist, und die Steuereinheit bei einer Übereinstimmung der Echtheitszahlen den übermittelten Zahlungswert im Guthabenzähler des Automaten kumuliert.

3. Verfahren nach einem der Ansprüche 1 und 2, **dadurch gekennzeichnet, dass** die Echtheitszahl gleich oder größer ist als 1 Byte.

4. Verfahren nach einem der Ansprüche 1 bis 3, **dadurch gekennzeichnet, dass** die Steuereinheit die Transaktionszahl periodisch an die Steuerung übermittelt.

5. Verfahren nach einem der Ansprüche 1 bis 4, **dadurch gekennzeichnet, dass** die Steuerung nach dem Empfang einer Transaktionszahl eine Antwort ohne Echtheitszahl an die Steuereinheit zurücksendet, wenn kein Zahlungswert vorliegt.

6. Verfahren nach einem der Ansprüche 1 bis 5, **dadurch gekennzeichnet, dass** der Zahlungswert ein Münzwert ist.

7. Verfahren nach einem der Ansprüche 1 bis 6, **dadurch gekennzeichnet, dass** die periphere Baugruppe ein elektronischer Münzprüfer ist.

8. Verfahren nach einem der Ansprüche 1 bis 7, **dadurch gekennzeichnet, dass** die periphere Baugruppe eine Vorrichtung zur Entgegennahme und Prüfung auf Echtheit und Wertigkeit für Banknoten ist.

9. Verfahren nach einem der Ansprüche 1 bis 8, **dadurch gekennzeichnet, dass** die periphere Baugruppe eine Vorrichtung zur Annahme und Auslesung von Chipkarten ist.

10. Verfahren nach einem der Ansprüche 1 bis 9, **dadurch gekennzeichnet, dass** die periphere Baugruppe einen Mikrocomputer umfasst.

## Claims

1. Method for encrypting data sent by a control of a peripheral module to a control unit of a coin-operated machine, wherein the control unit includes at least one credit counter with which display means are associated, wherein the control unit repeatedly transmits to the control a transaction number formed by a random generator, the control forms a constant from the serial number of the peripheral module or from the datum or from both, and, if a payment value of an accepted payment means fed to the peripheral module is present, the control forms an authenticity number from the transaction number, the determined payment value and the constant by a predetermined algorithm, the control transmits the authenticity number and the determined payment value to the control unit, the control unit examines whether the payment value transmitted in the authenticity number is identical to the transmitted payment value, and, if the payment values correspond, the control unit cumulates the transmitted payment value in the credit counter of the machine.

2. Method for encrypting data sent by a control of a peripheral module to a control unit of a coin-operated machine, wherein the control unit includes at least one credit counter with which display means are associated, wherein the control unit periodically determines and transmits to the control a transaction number formed by a pseudo-random generator, the control forms a constant from the serial number of the peripheral module or from the datum or from both, and, if a payment value of an accepted payment means fed to the peripheral module is present, the control forms an authenticity number from the transaction number, the determined payment value and the constant by a predetermined algorithm, the control transmits the authenticity number and the determined payment value to the control unit, the control unit also determines the authenticity number from the transaction number, the transmitted payment value and the constant by the predetermined algorithm and examines whether the determined authenticity number is identical to the transmitted authenticity number, and, if the authenticity numbers correspond, the control unit cumulates the transmitted payment value in the credit counter of the machine.

3. Method according to either claim 1 or claim 2, **characterised in that** the authenticity number is equal to or greater than 1 byte.

4. Method according to any one of claims 1 to 3, **characterised in that** the control unit transmits the transaction number to the control periodically.

5. Method according to any one of claims 1 to 4, **characterised in that**, after receiving a transaction number, the control sends back to the control unit a response without authenticity number if no payment value is present.

6. Method according to any one of claims 1 to 5, **characterised in that** the payment value is a coin value.

7. Method according to any one of claims 1 to 6, **characterised in that** the peripheral module is an electronic coin validator.

8. Method according to any one of claims 1 to 7, **characterised in that** the peripheral module is an apparatus for receiving banknotes and testing them for authenticity and denomination.

9. Method according to any one of claims 1 to 8, **characterised in that** the peripheral module is an apparatus for accepting and reading chip cards.

10. Method according to any one of claims 1 to 9, **characterised in that** the peripheral module includes a microcomputer.

## Revendications

1. Procédé pour le codage de données transmises par le dispositif de commande d'un ensemble périphérique à l'unité de commande d'un automate fonctionnant avec des pièces de monnaie, dans lequel :
l'unité de commande comprend au moins un compteur de soldes positifs auquel sont associés des moyens d'affichage,
l'unité de commande transmet de façon répétitive un numéro de transaction fourni par un générateur de nombres aléatoires au dispositif de commande,
le dispositif de commande génère une valeur constante à partir du numéro de série de l'ensemble périphérique ou à partir de la date, ou encore à partir des deux,
le dispositif de commande, en cas de présence d'une valeur de paiement d'un moyen de paiement reçue et acceptée par l'ensemble périphérique, calcule un code de validité suivant un algorithme donné à partir de la valeur de paiement déterminée et de la valeur constante,
le dispositif de commande transmet le code de validité et la valeur de paiement déterminée à l'unité de commande,
l'unité de commande vérifie si la valeur de paiement transmise dans le code de validité est identique à la valeur de paiement transmise,
l'unité de commande, lorsque les valeurs de paiement sont identiques, cumule la valeur de paiement transmise à la valeur du compteur des soldes positifs de l'automate.

2. Procédé pour le codage de données envoyées par le dispositif de commande d'un ensemble périphérique à l'unité de commande d'un automate fonctionnant avec des pièces de monnaie, dans lequel :
l'unité de commande comprend au moins un compteur de soldes positifs auquel sont associés des moyens d'affichage,
l'unité de commande détermine périodiquement un numéro de transaction fourni par un générateur de nombres pseudo-aléatoires et le transmet au dispositif de commande,
le dispositif de commande génère une valeur constante à partir du numéro de série de l'ensemble périphérique ou à partir de la date, ou encore à partir des deux,
le dispositif de commande, en cas de présence d'une valeur de paiement d'un moyen de paiement reçue et acceptée par l'ensemble périphérique, calcule un code de validité suivant un algorithme donné à partir de la valeur de paiement déterminée et de la valeur constante,
le dispositif de commande transmet le code de validité et la valeur de paiement déterminée à l'unité de commande,
l'unité de commande détermine également le code de validité à partir du numéro de transaction, de la valeur de paiement et de la valeur constante, et vérifie que le code de validité déterminé est identique à la valeur de validité transmise,
l'unité de commande, lorsque les codes de validité sont identiques, additionne la valeur de paiement transmise à la valeur du compteur des soldes positifs de l'automate.

3. Procédé suivant l'une des revendications 1 et 2, **caractérisé en ce que** le code de validité est égal ou supérieur à 1 bit.

4. Procédé suivant l'une des revendications 1 à 3, **caractérisé en ce que** l'unité de commande transmet périodiquement le numéro de transaction au dispositif de commande.

5. Procédé suivant l'une des revendications 1 à 4, **caractérisé en ce que** le dispositif de commande, après réception d'un nombre de transactions, retourne une réponse sans code de validité à l'unité de commande lorsqu'il manque la valeur de paiement.

6. Procédé suivant l'une des revendications 1 à 5, **caractérisé en ce que** la valeur de paiement correspond à la valeur d'une pièce de monnaie.

7. Procédé suivant l'une des revendications 1 à 6, **caractérisé en ce que** l'ensemble périphérique est un contrôleur de pièces de monnaie électronique.

8. Procédé suivant l'une des revendications 1 à 7, **caractérisé en ce que** l'ensemble périphérique est un dispositif de réception et de détection de la valeur et de l'authenticité de billets de banque.

9. Procédé suivant l'une des revendications 1 à 8, **caractérisé en ce que** l'ensemble périphérique est un dispositif de réception et de lecture de cartes à puce.

10. Procédé suivant l'une des revendications 1 à 9, **caractérisé en ce que** l'ensemble périphérique comprend un micro-ordinateur.
